# EUROPÄISCHE PATENTSCHRIFT

(11) **EP 3 737 262 B1**
(45) Veröffentlichungstag und Bekanntmachung des Hinweises auf die Patenterteilung: **31.03.2021**
(21) Anmeldenummer: 18829186.8
(22) Anmeldetag: 18.12.2018
(51) Int. Cl.: B65D 45/02, A47B 88/46

(54) **ANORDNUNG AUS AUSZIEHFÜHRUNG UND MITNEHMER**
ARRANGEMENT CONSISTING OF A PULL-OUT GUIDE AND A DRIVER
DISPOSITIF CONSTITUÉ PAR UNE GLISSIÈRE TÉLESCOPIQUE ET UN ENTRAÎNEUR

(30) Priorität: 12.01.2018 AT 500182018
(43) Veröffentlichungstag der Anmeldung: 18.11.2020
(73) Patentinhaber: Julius Blum GmbH, 6973 Höchst (AT)
(72) Erfinder: JANSER, Pascal, 6973 Höchst (AT)
(74) Vertreter: Torggler & Hofinger Patentanwälte
(86) Internationale Anmeldenummer: PCT/AT2018/060306
(87) Internationale Veröffentlichungsnummer: WO 2019/136502

(56) Entgegenhaltungen:
- WO-A1-2016/000003
- US-A1- 2011 115 353

## Beschreibung

Die Erfindung betrifft eine Anordnung aus einer ersten Ausziehführung für ein bewegbares Möbelteil und einem Mitnehmer für eine Antriebsvorrichtung zum Bewegen des bewegbaren Möbelteils relativ zu einem Möbelkorpus, wobei der Mitnehmer einen Mitnehmervorsprung aufweist, welcher in Wirkverbindung mit der Antriebsvorrichtung bringbar ist, wobei eine erste Befestigungsvorrichtung mit einem am Mitnehmer angeordneten Teil und einem an der Ausziehführung angeordneten Teil vorgesehen ist, mit welcher der Mitnehmer an der ersten Ausziehführung befestigbar ist, wobei ein Teil der ersten Befestigungsvorrichtung als Zapfen und ein Teil als mit dem Zapfen korrespondierende Zapfenaufnahme ausgebildet ist, wobei der Zapfen schräg zur Längserstreckung der ersten Ausziehführung gestellt ist und die Zapfenaufnahme einen eine Engstelle aufweisenden Einführkanal für den Zapfen aufweist. Zudem betrifft die Erfindung ein Möbel mit einer solchen Anordnung und ein Verfahren zum Befestigen eines Mitnehmers einer solchen Anordnung an einer Ausziehführung einer solchen Anordnung.

In der Möbelbeschlägeindustrie sind bereits seit vielen Jahren Antriebsvorrichtungen bekannt, mit denen eine Bewegung eines bewegbaren Möbelteils mechanisch unterstützt wird. Hierzu sind Ausstoßvorrichtungen in Form von sogenannten Touch-Latch-Mechanismen oder auch Einziehvorrichtungen bekannt. Diese Antriebsvorrichtungen sind meist am Möbelkorpus oder am bewegbaren Möbelteil angeordnet. Solche Antriebsvorrichtungen wirken mit einem Mitnehmer zusammen, der z. B. bei einer am bewegbaren Möbelteil angeordneten Antriebsvorrichtung dem Möbelkorpus oder einer Korpusschiene einer Ausziehführung zugeordnet ist.

Eine gattungsbildende Anordnung geht aus den Fig. 1 bis 10 der WO 2016/000003 A1 hervor. Diese zeigt einen Mitnehmer, der durch eine Befestigungsbewegung von einer Lösestellung in eine Fixierstellung mit der Schiene bringbar ist, wobei die Befestigungsbewegung in einer horizontalen Ebene erfolgt. Das heißt, in diesem Fall ist die Antriebsvorrichtung an der Unterseite eines Schubladenbodens angeordnet oder mit der Ladenschiene verbunden und ist mit dem an der Korpusschiene angebrachten Mitnehmer in Wirkverbindung bringbar. Der Mitnehmer weist einen Mitnahmebolzen auf.

Für die Befestigung des Mitnehmers an der Schiene ist ein erstes Verbindungsstück vorgesehen, welches vom plattenförmigen Basisbereich des Mitnehmers vertikal vorsteht. Dieses erste Verbindungsstück weist einen Halsbereich in Form eines Zylinders mit einer im Wesentlichen viereckigen Grundfläche auf. Ein zweites und ein drittes Verbindungsstück sind aus der Halteplatte des Mitnehmers herausgebogen bzw. herausgestanzt. Bei einer Befestigungsbewegung entlang einer Geraden beim Einschieben des Mitnehmers in die Schiene passt der Halsbereich des Mitnehmers genau durch eine Engstelle, die das Verbindungsgegenstück an der Schiene bildet. Sobald nach diesem Einschieben die Vormontagestellung erreicht ist, erfolgt der zweite Teil der Befestigungsbewegung in der horizontalen Ebene durch eine Schwenkbewegung um die durch das erste Verbindungsstück gebildete vertikale Achse. Zum Ende dieser Schwenkbewegung gelangt das zweite Verbindungsstück in reibschlüssige Verbindung mit dem zweiten Verbindungsgegenstück und auch das dritte Verbindungsstück gelangt in reibschlüssige Verbindung mit dem dritten Verbindungsgegenstück, wodurch die Fixierstellung erreicht ist. Diese Schwenk-Befestigungsbewegung ist an sich vorteilhaft, da diese auch bei bereits eingebauten Ausziehführungen relativ einfach und unkompliziert durchgeführt werden kann. Zudem ist eine sichere Verbindung über den durch die Engstelle passenden Halsbereich und dem anschließenden Verschwenken gegeben.

Nachteilig bei dieser Ausführung ist allerdings, dass für eine Seite einer Ausziehführung ein zur anderen Seite der Ausziehführung spiegelverkehrter Mitnehmer verwendet werden muss. Das heißt, es müssen zwei unterschiedliche Mitnehmer pro Schublade vorgesehen sein. Dadurch ist der Produktionsaufwand höher. Auch die Lagerhaltung ist praktisch doppelt.

Demgegenüber zeigen die Fig. 11 bis 13 der WO 2016/000003 A1 einen Mitnehmer, bei dem eine rein lineare Befestigungsbewegung gegeben ist. Bei dieser Ausführungsvariante sind an der Unterseite der Schiene Verbindungsgegenstücke in Form von U-förmigen Laschen ausgebildet. Diese Verbindungsgegenstücke bilden Führungselemente für den Mitnehmer. An der Halteplatte des Mitnehmers sind leicht aufgebogene Verbindungsstücke ausgebildet. Durch Einschieben des Mitnehmers bei der Befestigungsbewegung gelangen die leicht aufgebogenen Verbindungsstücke zwischen Verbindungsgegenstücke und die Unterseite der Schiene. Dadurch ist die Fixierstellung ohne Verschwenken erreicht. An der Unterseite des Verbindungsgegenstücks und an der Oberseite des Verbindungsstücks ist jeweils eine gerippte Oberfläche ausgebildet. Diese gerippten Oberflächen verzahnen bzw. verhaken sich miteinander, sodass ein formschlüssiger Halt zwischen Mitnehmer und der Schiene garantiert ist. nachteilig bei dieser Ausführung ist einerseits, dass beim Befestigen beide Verbindungsstücke gleichzeitig in die Laschen eingefädelt werden müssen, was beim begrenzten Platzbedarf und bei der Unübersichtlichkeit im Bereich der Schublade durchaus zu Problemen führen kann. Andererseits ist es nachteilig, dass durch das Verhaken über die gerippten Oberflächen ein nachträgliches Lösen praktisch nicht zerstörungsfrei möglich ist. Für ein solches Lösen muss die Lasche aufgespreizt werden bzw. irgendwie mit externer Kraft das leicht aufgebogene Verbindungsstück nach unten gedrückt werden, sodass sich die einzelnen Haken voneinander lösen können. Mithin zeigen die Fig. 11 bis 13 dieser Schrift nur eine Variante für ein einmaliges Befestigen des Mitnehmers.

Die Aufgabe der vorliegenden Erfindung besteht darin, eine gegenüber dem Stand der Technik verbesserte Anordnung zu schaffen. Insbesondere soll die Befestigung möglichst einfach, unkompliziert und sicher erfolgen. Zudem soll eine doppelte Lagerhaltung vermieden werden. Darüber hinaus soll der Mitnehmer möglichst einfach befestigbar und wieder lösbar sein.

Dies wird durch eine Anordnung mit den Merkmalen von Anspruch 1 erreicht. Demnach ist erfindungsgemäß vorgesehen, dass der Mitnehmer ein als Zapfen oder als Zapfenaufnahme ausgebildetes Teil einer zweiten Befestigungsvorrichtung zur optionalen Befestigung des Mitnehmers an einer zweiten Ausziehführung, welche im Wesentlichen spiegelbildlich zur ersten Ausziehführung ausgebildet ist, aufweist, und dass der am Mitnehmer angeordnete Teil der ersten Befestigungsvorrichtung spiegelsymmetrisch zu dem am Mitnehmer angeordneten Teil der zweiten Befestigungsvorrichtung am Mitnehmer angeordnet ist.

Durch die spiegelsymmetrisch zur ersten Befestigungsvorrichtung am Mitnehmer ausgebildete zweite Befestigungsvorrichtung kann derselbe Mitnehmer über diese zweite Befestigungsvorrichtung entsprechend an einer zweiten Ausziehführung an der gegenüberliegenden Seite befestigt werden. Somit können zwei im Wesentlichen identische Mitnehmer verwendet werden, wobei ein Mitnehmer über ein erstes Befestigungsstück an der ersten Ausziehführung befestigt wird und der andere Mitnehmer über das Teil der zweiten Befestigungsvorrichtung an der zweiten Ausziehführung befestigt wird. Somit ist keine doppelte Lagerhaltung notwendig. Zudem ist über den Zapfen und die Zapfenaufnahme eine einfach lösbare Befestigung gegeben. Die mögliche Verschwenkbewegung vereinfacht zudem den Befestigungsvorgang.

Die Anordnung gemäß dem Anspruch 1 ergibt sich auch nicht in naheliegender Weise aus einer Kombination der beiden Ausführungsbeispiele der WO 2016/000003 A1. Theoretisch könnte ein Fachmann zwar die beiden aufgebogenen Verbindungsstücke der Fig. 11 bis 13 durch jeweils ein erstes Verbindungsstück des Ausführungsbeispiels gemäß den Fig. 1 bis 10 ersetzen. Dadurch würde aber keine sichere Verbindung gegeben sein, da für die ersten Verbindungsstücke mit dem Halsbereich und der korrespondieren Engstelle ja eine Verschwenkbewegung für einen formschlüssigen Halt zwingend notwendig ist. Wenn also - wie in den Fig. 11 bis 13 - die lineare Befestigungsbewegung erfolgt, könnten theoretisch angeordnete erste Verbindungsstücke mit dem Halsbereich nicht formschlüssig befestigt werden.

Bevorzugte Ausführungsbeispiele der vorliegenden Erfindung sind in den abhängigen Ansprüchen angegeben.

Grundsätzlich gibt es zwei zueinander alternative Ausbildungsmöglichkeiten hinsichtlich der Zapfen und der Zapfenaufnahme. Gemäß einer ersten Variante ist demnach vorgesehen, dass die am Mitnehmer ausgebildeten Teile der ersten Befestigungsvorrichtung und der zweiten Befestigungsvorrichtung als Zapfen ausgebildet sind und die Zapfenaufnahme an der Ausziehführung angeordnet ist. Als zweite Variante kann umgekehrt vorgesehen sein, dass die am Mitnehmer ausgebildeten Teile der ersten Befestigungsvorrichtung und der zweiten Befestigungsvorrichtung als Zapfenaufnahme ausgebildet sind und der Zapfen an der Ausziehführung angeordnet ist.

Sämtliche in dieser Anmeldung angeführten Beispiele und nähere Definitionen zum Zapfen und zur Zapfenaufnahme gelten jeweils unabhängig davon, wo der Zapfen und wo die Zapfenaufnahme angeordnet sind. Das heißt, wenn der Zapfen in Bezug auf eine Anordnung am Mitnehmer beschrieben ist, so gilt dies - solange logisch sinnvoll - auch in umgekehrter Weise für eine Anordnung des Zapfens an der Ausziehführung. Auch die beschriebene Befestigungsbewegung gilt sinngemäß für beide Ausführungsvarianten.

Bevorzugt ist vorgesehen, dass Teile von genau zwei Befestigungsvorrichtungen (nämlich von der ersten Befestigungsvorrichtung und von der zweiten Befestigungsvorrichtung) am Mitnehmer ausgebildet sind.

Bevorzugt ist auch vorgesehen, dass an der Ausziehführung nur ein Zapfen oder eine Zapfenaufnahme angeordnet ist. D. h., an der Ausziehführung ist ein Teil von genau einer Befestigungsvorrichtung ausgebildet.

Da im Montagezustand nur ein Teil der beiden am Mitnehmer angeordneten Befestigungsvorrichtungen eine Funktion erfüllt, ist bevorzugt vorgesehen, dass im Montagezustand der Anordnung das am Mitnehmer angeordnete Teil der zweiten Befestigungsvorrichtung vom an der Ausziehführung angeordneten Teil der Befestigungsvorrichtung beabstandet ist. Das heißt, dass der Zapfen oder die Zapfenaufnahme der zweiten Befestigungsvorrichtung funktionslos oder verbindungslos zur jeweiligen Ausziehführung ist.

Der Mitnehmer kann an sich beliebig ausgebildet sein, solange er den Mitnehmervorsprung und die beiden Teile der ersten Befestigungsvorrichtung und der zweiten Befestigungsvorrichtung aufweist.

Gemäß einem bevorzugten Ausführungsbeispiel ist vorgesehen, dass der Mitnehmer eine Basisplatte aufweist. Diese Basisplatte ist bevorzugt als Blech ausgebildet. Bevorzugt weist dieses Blech eine im Wesentlichen regelmäßige Blechdicke auf. Diese Blechdicke beträgt zwischen 0,5 mm und 1,5 mm und liegt bevorzugt zwischen 0,7 mm und 1,0 mm. Konkret ist eine Blechdicke von 0,8 mm vorgesehen.

In ählicher Art und Weise weist auch die Ausziehführung Schienen in Form eines Blechs auf. Auch hierbei liegt die bevorzugt Blechdicke, z. B. der Komponenten einer Korpusschiene, zwischen 0,5 mm und 1,5 mm.

Der Mitnehmervorsprung kann als integraler Bestandteil dieser Basisplatte ausgebildet sein. Z. B. kann also der Mitnehmervorsprung aus der Basisplatte herausgestanzt und entsprechend aufgebogen bzw. umgebogen sein. Bevorzugt ist allerdings vorgesehen, dass der Mitnehmervorsprung in Form eines von der Basisplatte separaten Aufsteckteils ausgebildet ist. Dieses Aufsteckteil besteht bevorzugt aus einem Kunststoff.

Die Basisplatte ist insgesamt im Wesentlichen flächig ausgebildet. Bevorzugt ist vorgesehen, dass die Basisplatte entlang einer Plattenebene ausgerichtet ist. Im Speziellen ist der Großteil der flächigen Oberfläche der Basisplatte parallel zu dieser Plattenebene ausgerichtet.

Besonders bevorzugt ist hierzu vorgesehen, dass die Plattenebene parallel zur Längserstreckung der Ausziehführung und im Montagezustand der Anordnung horizontal verläuft.

Gemäß einer besonders bevorzugten Ausführung der vorliegenden Erfindung ist vorgesehen, dass die Basisplatte rechtwinklig zur Plattenebene gemessen eine Höhe von maximal vier Blechdicken, vorzugsweise von maximal drei Blechdicken, aufweist.

Bevorzugt ist auch vorgesehen, dass die Basisplatte im Bereich der ersten Befestigungsvorrichtung und der zweiten Befestigungsvorrichtung eine Höhe von maximal zwei Blechdicken aufweist. Dadurch kann die vorliegende Anordnung sehr platzsparend in einem Möbel eingesetzt werden.

Die am Mitnehmer angeordneten Teile der ersten Befestigungsvorrichtung und der zweiten Befestigungsvorrichtung können separat von der Basisplatte ausgebildet sein. Das heißt, diese Teile können beispielsweise lösbar mit der Basisplatte verbunden sein. Bevorzugt ist allerdings vorgesehen, dass die am Mitnehmer angeordneten Teile der ersten Befestigungsvorrichtung und der zweiten Befestigungsvorrichtung einstückig mit der Basisplatte ausgebildet sind. Wenn diese Teile als Zapfen ausgebildet sind, können diese in die Basisplatte entsprechend eingeprägt sein. Wenn diese Teile als Zapfenaufnahmen ausgebildet sind, können sie entsprechend aus der Basisplatte herausgestanzt oder in diese eingeformt sein.

Für eine einfache Ausgestaltung kann bevorzugt vorgesehen sein, dass der Mitnehmer eine rechtwinkelig zur Plattenebene ausgerichtete, zentrale Symmetrieebene aufweist. Besonders bevorzugt ist hierzu vorgesehen, dass im Befestigungszustand die Symmetrieebene rechtwinklig zur Längserstreckung der ersten Ausziehführung ausgerichtet ist.

Der Befestigungszustand ist ein Zustand, bei dem sich der Mitnehmer in einer mit der Ausziehführung verbundenen Stellung befindet. Das heißt, der Mitnehmer ist fest (aber lösbar) mit der Ausziehführung verbunden.

Dagegen ist der Montagezustand ein Zustand, bei dem die gesamte Anordnung, also die Ausziehführung mitsamt dem Mitnehmer, am Möbelkorpus des Möbels montiert ist. Dies kann auch als Montagelage bezeichnet werden. Dieser Montagezustand ist vor allem für die Definition der Begriffe "horizontal" und "vertikal" von Bedeutung.

Gemäß einem bevorzugten Ausführungsbeispiel ist vorgesehen, dass der am Mitnehmer angeordnete Teil der ersten Befestigungsvorrichtung und der am Mitnehmer angeordneten Teil der zweiten Befestigungsvorrichtung jeweils auf einer Seite der Symmetrieebene spiegelsymmetrisch zueinander angeordnet sind.

Prinzipiell ist es möglich, dass ein Mitnehmer mehr als einen Mitnehmervorsprung aufweist. Wenn zwei Mitnehmervorsprünge vorgesehen sind, sollten diese jeweils auf einer Seite der Symmetrieebene spiegelsymmetrisch zueinander angeordnet sein. Bevorzugt ist allerdings vorgesehen, dass die Symmetrieebene durch den Mitnehmervorsprung führt. In diesem Fall ist es besonders bevorzugt vorgesehen, dass nur ein Mitnehmervorsprung am Mitnehmer ausgebildet ist.

Für eine weitere bevorzugte Ausführungsform ist vorgesehen, dass die Symmetrieebene den Mitnehmer in einen ersten Symmetriebereich und einen zweiten Symmetriebereich unterteilt. Somit sind nicht nur die beiden Teile der ersten Befestigungsvorrichtung und der zweiten Befestigungsvorrichtung spiegelsymmetrisch zueinander angeordnet, sondern der gesamte Mitnehmer weist eben zwei Symmetriebereiche auf.

Es ist generell möglich, dass der Mitnehmer in sich nicht gänzlich spiegelsymmetrisch ausgebildet ist. So können durchaus je nach Verwendungszweck und je nach Einsatzmöglichkeiten asymmetrische Komponenten am Mitnehmer angeordnet sein. Besonders bevorzugt ist allerdings vorgesehen, dass die zwei Symmetriebereiche des Mitnehmers spiegelsymmetrisch zueinander ausgebildet sind.

Besonders bevorzugt ist weiters vorgesehen, dass der Zapfen im Befestigungszustand der Anordnung an der Zapfenaufnahme anliegt. Dabei kann an sich eine reibschlüssige Verbindung vorliegen. Bevorzugt ist allerdings eine formschlüssige Verbindung zwischen dem Zapfen und der Zapfenaufnahme zumindest in eine Bewegungsrichtung rechtwinklig zur Längserstreckung der Ausziehführung gegeben.

Der Zapfen der Befestigungsvorrichtung ist schräg zur Längserstreckung der ersten Ausziehführung gestellt, sodass eine Verbindung mit dem entsprechenden Gegenstück möglich ist. Bevorzugt ist vorgesehen, dass der Zapfen im Montagezustand der Anordnung vertikal vom Mitnehmer oder von der Ausziehführung vorsteht.

Gemäß einer bevorzugten Ausführungsform ist vorgesehen, dass der Zapfen eine zentrale Zapfenachse aufweist.

Die Zapfenachse kann an sich z. B. in einem Bereich von 45° bis 135° relativ zur Plattenebene ausgerichtet sein. Bevorzugt ist vorgesehen, dass die Zapfenachse rechtwinkelig zur Längserstreckung der Ausziehführung ausgerichtet ist. Zudem ist bevorzugt vorgesehen, dass die Zapfenachse im Montagezustand vertikal ausgerichtet ist.

Weiters kann bevorzugt vorgesehen sein, dass der Zapfen eine um die Zapfenachse ausgebildete, die Zapfenachse radial vollständig umschließende Mantelfläche aufweist. Somit ist der Zapfen zumindest bereichsweise im geometrischen Sinne zylinderförmig ausgebildet.

Gemäß einem besonders bevorzugten Ausführungsbeispiel ist vorgesehen, dass die Mantelfläche in einem zur Zapfenachse rechtwinkeligen Querschnitt von der Kreisform abweicht. Anders ausgedrückt bedeutet dies, dass die Länge einer von einer ersten Stelle der Mantelfläche durch die Zapfenachse bis zu einer der ersten Stelle gegenüberliegenden Stelle der Mantelfläche führenden, ersten geraden Verbindungslinie, welche rechtwinkelig zur Symmetrieebene und parallel zur Plattenebene ausgerichtet ist, größer ist als die Länge einer von einer zweiten Stelle der Mantelfläche durch die Zapfenachse bis zu einer der zweiten Stelle gegenüberliegenden Stelle der Mantelfläche führenden, zweiten geraden Verbindungslinie, welche quer zur Symmetrieebene und parallel zur Plattenebene ausgerichtet ist.

Die Mantelfläche kann in dem zur Zapfenachse rechtwinkligen Querschnitt z. B. rechteckig oder oval ausgebildet sein. Besonders bevorzugt ist vorgesehen, dass die Mantelfläche in dem zur Zapfenachse rechtwinkeligen Querschnitt zwei radial gegenüberliegende abgeflachte Bereiche und zwei radial gegenüberliegende konvexe Bereiche aufweist.

Weiters kann bevorzugt vorgesehen sein, dass die durch die Zapfenachse führende kürzeste gerade Verbindungslinie zwischen den abgeflachten Bereichen kleiner ist als die durch die Zapfenachse führende kürzeste gerade Verbindungslinie zwischen den konvexen Bereichen.

Bevorzugt kann vorgesehen sein, dass die abgeflachten Bereiche quer, vorzugsweise in einem Winkelbereich zwischen 35° und 55°, zur Längserstreckung der Ausziehführung ausgerichtet sind. Dies gilt dann, wenn die Zapfen am Mitnehmer angeordnet sind. Bei einem an der Ausziehführung angeordneten Zapfen sind die abgeflachten Bereiche rechtwinkelig zur Längserstreckung ausgerichtet.

Hinsichtlich der Zapfenaufnahme der Befestigungsvorrichtung ist bevorzugt vorgesehen, dass die Zapfenaufnahme in den Mitnehmer oder in die Ausziehführung eingeformt ist, wobei am Mitnehmer oder an der Ausziehführung ein Ausnehmungsrand der Zapfenaufnahme ausgebildet ist.

Das wichtigste Merkmal der Zapfenaufnahme ist, dass sie einen eine Engstelle aufweisenden Einführkanal für den Zapfen aufweist. Zudem kann bevorzugt vorgesehen sein, dass die Zapfenaufnahme einen vom Einführkanal separaten Lagerbereich für den Zapfen aufweist. Besonders bevorzugt ist vorgesehen, dass der Lagerbereich durch einen im Wesentlichen kreisförmigen Ausnehmungsrand die Zapfenaufnahme gebildet ist. Dieser Ausnehmungsrand im Bereich des Lagerbereichs beschreibt in etwa einen ¾-Kreis.

Um eine relativ einfach lösbare und formschlüssige Befestigung des Mitnehmers an einer Ausziehführung zu erreichen, ist bevorzugt vorgesehen, dass die minimale lichte Weite im Bereich der Engstelle des Einführkanals kleiner ist als die minimale lichte Weite im Lagerbereich. Bevorzugt liegt das Verhältnis von minimaler lichter Weite im Bereich der Engstelle zu minimaler leichter Weite im Lagerbereich zwischen 1 zu 8 und 7 zu 8, vorzugsweise zwischen 2 zu 5 und 4 zu 5.

Bevorzugt kann vorgesehen sein, dass die minimale lichte Weite im Bereich der Engstelle quer, vorzugsweise in einem Winkelbereich zwischen 35° und 55°, zur Längserstreckung der Ausziehführung liegt. Dies gilt dann, wenn die Teile der Befestigungsvorrichtungen am Mitnehmer als Zapfenaufnahme ausgebildet sind. Wenn das Teil der (ersten) Befestigungsvorrichtung an der Ausziehführung als Zapfenaufnahme ausgebildet ist, ist bevorzugt vorgesehen, dass die minimale lichte Weite parallel zur Längserstreckung ausgerichtet ist.

Für eine möglichst einfache Befestigungsbewegung ist bevorzugt vorgesehen, dass der Einführkanal einen an die Engstelle anschließenden breiteren, vorzugsweise sich in Richtung Engstelle verjüngenden, Einfädelbereich aufweist. Dieser Einfädelbereich ist bevorzugt auf der vom Lagerbereich abgewandten Seite der Engstelle angeordnet. Somit kann der Zapfen zu Beginn der Befestigungsbewegung entsprechend über den Einfädelbereich in Richtung der Engstelle bewegt werden.

An sich können der Zapfen und die Zapfenaufnahme beliebig angeordnet und ausgerichtet sein, solange eben eine möglichst einfache Befestigungsbewegung garantiert ist. Besonders bevorzugt ist vorgesehen, dass bei einer Montagebewegung der Zapfen die Engstelle der Zapfenaufnahme nur dann passieren kann, wenn der Mitnehmer schräg zur Längserstreckung der ersten Ausziehführung ausgerichtet ist. Besonders bevorzugt ist vorgesehen, dass die Symmetrieebene des Mitnehmers bei dieser Montagebewegung, bei der der Zapfen die Engstelle der Zapfenaufnahme passieren kann, in einem Winkel zwischen 30° und 60°, vorzugsweise zwischen 40° und 50°, zur Längserstreckung der ersten Ausziehführung ausgerichtet ist.

An sich ist es ausreichend, wenn die Befestigung des Mitnehmers an der Ausziehführung nur über die erste oder die zweite Befestigungsvorrichtung erfolgt. Bevorzugt ist allerdings für einen noch sichereren Halt vorgesehen, dass der Mitnehmer ein von den Teilen der Befestigungsvorrichtung separates, vorzugsweise zungenförmiges, Klemmelement aufweist, welches im Montagezustand mit der Ausziehführung verbunden ist. Im Speziellen liegt dieses Klemmelement an einer Gegenklemmfläche oder an einem Klemmelement-Gegenstück der Ausziehführung an.

Das Klemmelement kann an einer beliebigen Stelle des Mitnehmers angeordnet sein. Bevorzugt ist vorgesehen, dass die Symmetrieebene zentral durch das Klemmelement führt.

Für die erste Ausziehführung ist bevorzugt vorgesehen, dass diese eine Korpusschiene und eine relativ zur Korpusschiene verfahrbare Ladenschiene aufweist. Für einen Vollauszug kann optional auch noch eine Mittelschiene vorgesehen sein.

Wenn eine Antriebsvorrichtung dem bewegbaren Möbelteil zugeordnet ist, ist bevorzugt vorgesehen, dass das an der Ausziehführung angeordnete Teil der Befestigungsvorrichtung an der Korpusschiene angeordnet ist.

Das an der Ausziehführung (vorzugsweise an der Korpusschiene) angeordnete Teil der Befestigungsvorrichtung kann als separates Aufsteckteil für die Ausziehführung ausgebildet sein. Bevorzugt ist allerdings vorgesehen, dass das an der Korpusschiene angeordnete Teil der (ersten) Befestigungsvorrichtung einstückig mit der Korpusschiene ausgebildet, vorzugsweise in die Korpusschiene eingeformt, ist.

Bis hierhin wurde die vorliegende Erfindung und die Anordnung vor allem mit genau einem Mitnehmer und genau einer Ausziehführung beschrieben. Um einen voll funktionsfähigen Möbelbeschlag für ein bewegbares Möbelteil in Form einer Schublade zu haben, ist eine zweite Ausziehführung vorgesehen ist, welche im Wesentlichen spiegelbildlich zur ersten Ausziehführung ausgebildet ist. Zudem ist bevorzugt ein zweiter Mitnehmer für die zweite Ausziehführung vorgesehen ist, wobei der zweite Mitnehmer identisch zum Mitnehmer der ersten Ausziehführung ausgebildet ist. Dadurch ist eine besonders einfache Lagerhaltung möglich.

Besonders bevorzugt ist vorgesehen, dass der an der zweiten Ausziehführung angeordnete Teil der ersten Befestigungsvorrichtung gleichzeitig ein Teil der zweiten Befestigungsvorrichtung bildet.

Gemäß einem bevorzugten Ausführungsbeispiel ist vorgesehen, dass für die Anordnung zumindest eine Antriebsvorrichtung, vorzugsweise eine Ausstoßvorrichtung, zum Bewegen des bewegbaren Möbelteils relativ zu einem Möbelkorpus vorgesehen ist, welche mit dem Mitnehmer in Wirkverbindung bringbar ist.

Für eine sichere und gleichmäßige Bewegung des bewegbaren Möbelteils ist vorgesehen, dass je Ausziehführung eine Antriebsvorrichtung vorgesehen ist. Diese beiden Antriebsvorrichtungen stehen dann mit dem jeweiligen Mitnehmer in Wirkverbindung.

Schutz wird auch begehrt für ein Möbel mit einem Möbelkorpus, einem bewegbaren Möbelteil (insbesondere einer Schublade) und einer erfindungsgemäßen Anordnung.

Gemäß einem bevorzugten Ausführungsbeispiel kann vorgesehen sein, dass zwei, vorzugsweise an der Unterseite des als Schublade ausgebildeten bewegbaren Möbelteils angebrachte, Antriebsvorrichtungen vorgesehen sind, wobei eine erste Antriebsvorrichtung der ersten Ausziehführung und dem ersten Mitnehmer und eine zweite Antriebsvorrichtung der zweiten Ausziehführung und dem zweiten Mitnehmer zugeordnet ist.

Weiters ist bevorzugt vorgesehen, dass zumindest in einer Schließstellung der Schublade die erste Antriebsvorrichtung am ersten Mitnehmer anliegt und die zweite Antriebsvorrichtung am zweiten Mitnehmer anliegt. Im Speziellen liegen die Mitnehmer an den Antriebsvorrichtungen bei einer Entriegelungsbewegung und anschließenden Öffnungsbewegung aneinander an. Bei weiterem Öffnen und auch bei einem Teil der Schließbewegung kann ein Freilauf gegeben sein, bei dem die Antriebsvorrichtungen nicht mit den Mitnehmern in Kontakt stehen.

Wenn die Antriebsvorrichtung als Ausstoßvorrichtung ausgebildet ist, ist bevorzugt vorgesehen, dass diese einen Ausstoßkraftspeicher, ein vom Ausstoßkraftspeicher beaufschlagtes, bewegbares Ausstoßelement und eine Verriegelungsvorrichtung zum Verriegeln des Ausstoßelementes in der Verriegelungsstellung aufweist. Bevorzugt ist vorgesehen, dass das Ausstoßelement durch Überdrücken der Schublade in eine hinter einer Schnittstellung der Schublade liegende Überdrückstellung entriegelbar ist und bei entriegeltem Ausstoßelement die Schublade über den Ausstoßkraftspeicher und das Ausstoßelement in Öffnungsrichtung bewegbar ist.

Zudem wird Schutz begehrt für ein Verfahren zum Befestigen eines Mitnehmers einer erfindungsgemäß Anordnung an einer ersten Ausziehführung einer erfindungsgemäßen. Bei diesem Verfahren ist vorgesehen, dass der Mitnehmer aus einer Vorbefestigungsstellung, in welcher der Mitnehmer schräg zur Längserstreckung der ersten Ausziehführung ausgerichtet ist, über die erste Befestigungsvorrichtung in einen Befestigungszustand mit der ersten Ausziehführung gebracht wird, wobei dies durch Bewegen des Zapfens durch die Engstelle des Einführkanals und durch anschließendes Verschwenken um den Zapfen der ersten Befestigungsvorrichtung erfolgt. Somit bildet der Zapfen eine Art Schwenkachse, wobei durch dieses Verschwenken eine formschlüssige Verbindung zwischen Zapfen und Zapfenaufnahme vorliegt, da dann die relativ breiten Bereiche des Zapfens am Ausnehmungsrand des Lagerbereichs anliegen und eine Bewegung des Zapfens durch die Engstelle verhindern.

Bevorzugt ist bei diesem Verfahren zudem vorgesehen, dass ein zweiter Mitnehmer, welcher identisch zum (ersten) Mitnehmer ausgebildet ist, aus einer Vorbefestigungsstellung, in welcher der zweite Mitnehmer schräg zur Längserstreckung einer zweiten Ausziehführung ausgerichtet ist, über das am zweiten Mitnehmer angeordnete Teil der zweiten Befestigungsvorrichtung und dem an der zweiten Ausziehführung angeordneten Teil der ersten Befestigungsvorrichtung in einen Befestigungszustand mit der zweiten Ausziehführung gebracht wird, wobei dies durch Bewegen des Zapfens durch die Engstelle des Einführkanals und durch anschließendes Verschwenken um den Zapfen erfolgt

Weitere Einzelheiten und Vorteile der vorliegenden Erfindung werden anhand der Figurenbeschreibung unter Bezugnahme auf die in den Zeichnungen dargestellten Ausführungsbeispiele im Folgenden näher erläutert. Darin zeigen:
- Fig. 1: perspektivisch ein Möbel mit zwei Schubladen,
- Fig. 2: einen schematischen Querschnitt durch ein Möbel mit einer Schublade, zwei Ausziehführung, zwei Mitnehmern und zwei Antriebsvorrichtungen,
- Fig. 3: eine perspektivische Explosionsdarstellung einer Anordnung aus Ausziehführung, Mitnehmer und Antriebsvorrichtung
- Fig. 4: die Anordnung gemäß Fig. 3 in einem Befestigungszustand,
- Fig. 5: die Anordnung gemäß Fig. 4 von schräg unten,
- Fig. 6 bis 9: die Befestigungsbewegung des Mitnehmers an einer Ausziehführung perspektivisch von schräg unten mitsamt Details,
- Fig. 10: beidseitige Ausziehführungen von oben mit Mitnehmern in der Vorbefestigungsstellung,
- Fig. 11: die Fig. 10 von unten,
- Fig. 12: beidseitige Ausziehführungen von oben mit einem Mitnehmer in der Vorbefestigungsstellung und einem im Befestigungszustand,
- Fig. 13: die Fig. 12 von unten,
- Fig. 14: die Anordnung samt erster Befestigungsvorrichtung von unten,
- Fig. 15: den Schnitt A-A aus Fig. 14 mit einem Detail der ersten Befestigungsvorrichtung,
- Fig. 16: die Anordnung samt erster Befestigungsvorrichtung mit einer anders ausgerichteten Querschnittsebene,
- Fig. 17: den Schnitt C-C aus Fig. 16 mit einem Detail der ersten Befestigungsvorrichtung,
- Fig. 18: perspektivisch einen Mitnehmer einer zweiten Ausführungsvariante,
- Fig. 19: perspektivisch einen Teil des Korpusschiene einer zweiten Ausführungsvariante mit einem Detail des Zapfens,
- Fig. 20: eine Anordnung samt erster Befestigungsvorrichtung der zweiten Ausführungsvariante von unten und
- Fig. 21: den Schnitt D-D aus Fig. 20 mitsamt einem Detail der ersten Befestigungsvorrichtung.

In Fig. 1 ist in einer perspektivischen Ansicht ein Möbel 19 mit in diesem Fall zwei bewegbaren Möbelteilen 2 in Form von Schubladen dargestellt. Die beiden bewegbaren Möbelteile 2 sind über hier nicht ersichtliche Ausziehführungen 3a, 3b am Möbelkorpus 6 linear bewegbar gelagert. Das obere bewegbare Möbelteil 2 befindet sich in einer Offenstellung OS, während sich das untere bewegbare Möbelteil 2 in einer Schließstellung SS befindet. Jede Schublade weist eine Frontblende 20, eine Schubladenrückwand 21, zwei Schubladenseitenwände 22 und einen Schubladenboden 23 auf.

Fig. 2 zeigt in einem schematischen Schnitt durch ein Möbel 19 mit einem Möbelkorpus 6, einem bewegbaren Möbelteil 2, einer ersten, am Möbelkorpus 6 montierten Ausziehführung 3a und einer auf der gegenüberliegenden Seite des Möbelkorpus 6 montierten zweiten Ausziehführung 3b. Das bewegbare Möbelteil 2 ist mit den beiden Ausziehführungen 3a und 3b lösbar verbunden. An der Unterseite des bewegbaren Möbelteils 2 sind eine erste Antriebsvorrichtung 5a und eine zweite Antriebsvorrichtung 5b angeordnet, welche gemeinsam die Antriebsvorrichtung 5 zum Bewegen des bewegbaren Möbelteils 2 relativ zum Möbelkorpus 6 bilden. Gegebenenfalls können die Bewegungen der beiden Antriebsvorrichtungen 5a und 5b mit einer (nur strichliert dargestellten) Synchronisierungsvorrichtung 24 synchronisiert werden. Mit jeder Ausziehführung 3a und 3b ist jeweils ein Mitnehmer 4a und 4b verbunden. Die erste Ausziehführung 3a bildet gemeinsam mit dem Mitnehmer 4a ein Anordnung 1. In gleicher Weise bildet die zweite Ausziehführung gemeinsam mit dem zweiten Mitnehmer 4b eine solche Anordnung 1. Die Mitnehmer 4a und 4b weisen jeweils einen Mitnehmervorsprung 7 auf. Über diesen Mitnehmervorsprung 7 ist der jeweilige Mitnehmer 4a und 4b mit der jeweiligen Antriebsvorrichtung 5a und 5b, vorzugsweise mit einem Fanghebel der jeweiligen Antriebsvorrichtung 5a und 5b, in Wirkverbindung bringbar. Der Mitnehmer 4a ist über das am Mitnehmer 4a angeordnete Teil 8a der ersten Befestigungsvorrichtung 8 mit dem an der ersten Ausziehführung 3a angeordneten Teil 8b der ersten Befestigungsvorrichtung 8 an der ersten Ausziehführung 3a befestigt. Der zweite Mitnehmer 4b ist über das am zweiten Mitnehmer 4b angeordnete Teil 12a der zweiten Befestigungsvorrichtung 12 mit dem an der zweiten Ausziehführung 3b angeordneten Teil 8b der ersten Befestigungsvorrichtung 8 an der zweiten Ausziehführung 3b befestigt. In diesem Fall bildet also der an der zweiten Ausziehführung 3b angeordnete Teil 8b gleichzeitig einen Teil der zweiten Befestigungsvorrichtung 12. In Fig. 2 befinden sich die beidseitigen Ausziehführungen 3a und 3b jeweils in einem Befestigungszustand B mit den Mitnehmern 4a und 4b. Das bewegbare Möbelteil 2 befindet sich in einem Montagezustand M mit dem Möbelkorpus 6.

In Fig. 3 ist eine Anordnung 1 mitsamt einer Antriebsvorrichtung 5 in einer perspektivischen Ansicht dargestellt. Die Antriebsvorrichtung 5 weist eine Montageplatte 25 auf, über welche die Antriebsvorrichtung 5 an der Unterseite des bewegbaren Möbelteils 2 oder an einem Auflagesteg einer die Schubladenseitenwand mitbildenden Behältnisschiene 26 befestigbar ist. Die erste Ausziehführung 3a weist eine Ladenschiene 18 und eine Korpusschiene 17 auf. In der Darstellung gemäß Fig. 3 ist die Ladenschiene 18 zum Großteil von der Behältnisschiene 26 verdeckt. Die Korpusschiene 18 umfasst den (im unteren Bereich gut ersichtlichen) Führungsteil 27 und die, vorzugsweise winkelförmigen, Montageelemente 28. Diese Montageelemente 28 sind mit dem Führungsteil 27 fest verbunden, vorzugsweise verschweißt. Die erste Ausziehführung 3a wird über die Korpusschiene 17 (vorzugsweise über deren Montageelemente 28) durch nicht dargestellte Befestigungsmittel am Möbelkorpus 6 angebracht. Die Längserstreckung L der ersten Ausziehführung 3a ist durch einen Doppelpfeil veranschaulicht. Der Mitnehmer 4a weist den Mitnehmervorsprung 7, den Teil 8a der ersten Befestigungsvorrichtung 8 und den Teil 12a der zweiten Befestigungsvorrichtung 12 auf. Diese beiden Teile 8a und 12a sind an der Basisplatte 13 des Mitnehmers 4 angeordnet, vorzugsweise einstückig mit diesem ausgebildet. Zudem ist an der Basisplatte 13 das Klemmelement 16 angeordnet. Die Basisplatte 13 des Mitnehmers 4a erstreckt sich im Wesentlichen entlang einer Plattenebene P. Diese Plattenebene P ist durch die durch die beiden Pfeile aufgespannte Fläche veranschaulicht. Die Plattenebene P ist parallel zur Längserstreckung L der ersten Ausziehführung 3a ausgerichtet. Die Plattenebene P ist im Montagezustand M horizontal ausgerichtet. In Fig. 3 ist auch die zentral durch den Mitnehmer 4a führende Symmetrieebene S durch die beiden strichlierten Linien und die von diesen Linien aufgespannte Fläche veranschaulicht. Die Symmetrieebene S ist - im Befestigungszustand B - rechtwinkelig zur Längserstreckung L der ersten Ausziehführung 3a und rechtwinkelig zur Plattenebene P ausgerichtet.

In Fig. 4 ist die Anordnung 1 mitsamt der Antriebsvorrichtung 5 in einem zusammengebauten Zustand dargestellt. Damit befindet sich die Anordnung 1 im Befestigungszustand B.

Fig. 5 zeigt die Anordnung 1 in einer perspektivischen Darstellung von schräg unten. Ansatzweise erkennbar ist, dass der Mitnehmervorsprung 7 des Mitnehmers 4a in Wirkverbindung mit der Antriebsvorrichtung 5 steht. Das am Mitnehmer 4 angeordnete Teil 8a der ersten Befestigungsvorrichtung 8 befindet sich in einer formschlüssigen Verbindung mit dem an der ersten Ausziehführung 3a angeordneten oder ausgebildeten Teil 8b der ersten Befestigungsvorrichtung 8. Das am Mitnehmer 4 angeordnete Teil 12a der zweiten Befestigungsvorrichtung 12 ist beabstandet zum Teil 8b und somit in diesem Fall (bzw. bei Einsatz an dieser ersten Ausziehführung 3a) funktionslos.

In den Fig. 6 bis 9 ist eine Befestigungsbewegung des Mitnehmers 4a an der ersten Ausziehführung 3a perspektivisch dargestellt. Bei dieser Ausführungsvariante ist der am Mitnehmer 4a angeordnete Teil 8a der ersten Befestigungsvorrichtung 8 als Zapfen 9 ausgebildet. Ebenso ist der am Mitnehmer 4a angeordnete Teil 12a der zweiten Befestigungsvorrichtung 12 als Zapfen 9 ausgebildet. Der an der ersten Ausziehführung 3a angeordnete Teil 8b der ersten Befestigungsvorrichtung 8 ist als Zapfenaufnahme 10 ausgebildet.

In Fig. 6 befindet sich der Mitnehmer 4a noch in einer gegenüber der ersten Ausziehführung 3a beabstandeten Position. Es ist erkennbar, dass die Zapfenaufnahme 10 (Teil 8b) in einem Montageelement 28 der Korpusschiene 17 ausgebildet ist.

In Fig. 7 hat der Mitnehmer 4a eine Vorbefestigungsstellung VB erreicht. Dafür ist zwischen dem linksseitig dargestellten Montageelement 28 und dem Führungsteil 27 der Korpusschiene 17 ein schmaler Spalt freigelassen (siehe auch Detail von Fig. 15), in welchen die Basisplatte 13 entlang der Plattenebene P eingeschoben werden kann. Die Breite des Spalts entspricht im Wesentlichen der Dicke der Basisplatte 13. Der Mitnehmer 4a ist gegenüber dem Befestigungszustand B schräg zur Längserstreckung L der ersten Ausziehführung 3a ausgerichtet. Im Detail links unten ist erkennbar, dass die Zapfenaufnahme 10 einen Einführkanal 11 mit einer Engstelle E aufweist. Zudem weist der Einführkanal 11 einen breiteren, sich Richtung Engstelle E verjüngenden Einfädelbereich 15 auf. Weiters weist die Zapfenaufnahme 10 einen, vorzugsweise kreisförmigen, Lagerbereich 14 auf. Um die Vorbefestigungsstellung VB zu erreichen, wurde der Zapfen 9 (mit seinen abgeflachten Bereichen F1 und F2 die Engstelle E der Zapfenaufnahme 10 passierend) durch den Einführkanal 11 in den Lagerbereich 14 im Wesentlichen linear bewegt. Konkret erfolgt diese Einführbewegung - bei schräg gestelltem Mitnehmer 4a - im Wesentlichen rechtwinkelig zur Längserstreckung L der ersten Ausziehführung 3a.

In Fig. 8 ist eine Zwischenstellung ZW der Befestigungsbewegung dargestellt. Dazu wird der Zapfen 9 sozusagen als Schwenkachse benutzt. Gemäß dem Detail links unten weist der Zapfen 9 eine vertikal ausgerichtete Zapfenachse Z auf. Um diese Zapfenachse Z wird der Mitnehmer 4a gegen den Uhrzeigersinn verschwenkt, wie es durch den Pfeil veranschaulicht ist. Die Schwenkbewegung wird durch den kreisförmigen Lagerbereich 14 und zumindest einen daran anliegenden konvexen Bereich F3 oder F4 geführt. Dadurch sind die abgeflachten Bereiche F1 und F2 der Mantelfläche F des Zapfens 9 nicht mehr fluchtend mit der Engstelle E ausgerichtet, sondern schräg gestellt. Es liegen also beide konvexen Bereiche F3 und F4 der Mantelfläche F zumindest bereichsweise am Lagerbereich 14 der Zapfenaufnahme 10 an. Gemäß dem Detail rechts unten hat das Klemmelement 16 noch nicht ganz das Klemmelement-Gegenstück 29 an der Korpusschiene 17 erreicht. Bevorzugt ist dieses Klemmelement-Gegenstück 29 als U-förmige Lasche im Führungsteil 27 der Korpusschiene 17 ausgebildet.

In Fig. 9 ist der Befestigungszustand B erreicht. Der Mitnehmer 4a wurde gegenüber Fig. 8 weiter um die Zapfenachse Z verschwenkt. Die Symmetrieebene S des Mitnehmers 4a (welche den Mitnehmer 4a in die beiden spiegelsymmetrisch zueinander ausgebildeten Symmetriebereiche S1 und S2 unterteilt) ist im Befestigungszustand B rechtwinkelig zur Längserstreckung L der ersten Ausziehführung 3a ausgerichtet. Durch die Schrägstellung der abgeflachten Bereiche F1 und F2 des Zapfens 9 zur Engstelle E des Einführkanals 11 ist eine formschlüssige Verbindung in der Hinsicht gegeben, dass der Mitnehmer 4a nicht durch eine lineare Ziehbewegung am Mitnehmer 4a rechtwinkelig zur Längserstreckung L der ersten Ausziehführung 3a von dieser gelöst werden kann. Im Detail rechts unten ist erkennbar, dass das Klemmelement 16 das Klemmelement-Gegenstück 29 kontaktiert. Bevorzugt ist eine reibschlüssige Verbindung zwischen diesen beiden Komponenten gegeben.

In Fig. 10 sind in einer Draufsicht von oben die beiden Ausziehführungen 3a und 3b sowie die beiden Mitnehmer 4a und 4b dargestellt. Die Mitnehmer 4a und 4b befinden sich in der Vorbefestigungsstellung VB.

In Fig. 11 ist passend zu Fig. 10 eine Ansicht von unten dargestellt.

In Fig. 12 sind in einer Draufsicht von oben die beiden Ausziehführungen 3a und 3b sowie die beiden Mitnehmer 4a und 4b dargestellt, wobei sich der Mitnehmer 4a im Befestigungszustand B befindet, während sich der zweite Mitnehmer 4b noch in der Vorbefestigungsstellung VB befindet.

In Fig. 13 ist passend zu Fig. 12 eine Ansicht von unten dargestellt.

Fig. 14 zeigt eine erste Ausziehführung 3a mitsamt Mitnehmer 4a in einer Ansicht von unten. Die vertikale Schnittebene, welche den Schnitt A-A ergibt, ist eingezeichnet und führt durch die erste Befestigungsvorrichtung 8.

In Fig. 15 ist der zu Fig. 14 korrespondierende Schnitt A-A dargestellt. Im rechts dargestellten Detail ist der Schnitt A-A im Bereich der Befestigungsvorrichtung 8 herausgezoomt dargestellt. Es ist erkennbar, dass im Montageelement 28 der Korpusschiene 17 die Zapfenaufnahme 10 - welche dem Teil 8b entspricht - ausgebildet ist. Im Speziellen ist der Lagerbereich 14 dieser Zapfenaufnahme 10 dargestellt. Der Lagerbereich 14 weist eine parallel zur Plattenebene P minimale lichte Weite W₁₄ auf. Im dargestellten Detail ist auch die Zapfenachse Z des Zapfens 9 dargestellt. Der Zapfen 9 ist einstückig mit der Basisplatte 13 des Mitnehmers 4a ausgebildet. Die Basisplatte 13 kontaktiert wiederum direkt das Führungsteil 27 der Korpusschiene 17. Zudem ist in diesem Detail die kürzeste gerade Verbindungslinie V1, die vom abgeflachten Bereich F1 der Mantelfläche F des Zapfens 9 durch die Zapfenachse Z zum gegenüberliegenden abgeflachten Bereich F2 der Mantelfläche F des Zapfens 9 führt, eingezeichnet. Diese Verbindungslinie V1 ist kürzer als die lichte Weite W₁₄. Diese Verbindungslinie V1 ist aber fast so lang wie die lichte Weite W₁₁ an der Engstelle E des Einführkanals 11. Somit passt der Zapfen 9 genau durch die lichte Weite W₁₁ hindurch.

Fig. 16 zeigt eine erste Ausziehführung 3a mitsamt Mitnehmer 4a in einer Ansicht von unten. Die vertikale Schnittebene, welche den Schnitt C-C ergibt, ist eingezeichnet und führt - in einer anderen Richtung als in Fig. 14 - durch die erste Befestigungsvorrichtung 8.

In Fig. 17 ist der zu Fig. 16 korrespondierende Schnitt C-C dargestellt. Im rechts dargestellten Detail ist der Schnitt C-C im Bereich der Befestigungsvorrichtung 8 herausgezoomt dargestellt. Die kürzeste gerade Verbindungslinie V2, die vom konvexen Bereich F3 der Mantelfläche F des Zapfens 9 durch die Zapfenachse Z zum gegenüberliegenden konvexen Bereich F4 der Mantelfläche F des Zapfens 9 führt, eingezeichnet. Diese Verbindungslinie V2 ist annähernd so lang wie die minimale lichte Weite W₁₄ im Lagerbereich 14.

In Fig. 18 ist ein Mitnehmer 4a einer zweiten, alternativen Ausführungsvariante perspektivisch dargestellt. Bei diesem Mitnehmer 4a ist nur die Basisplatte 13 dargestellt, der Mitnehmervorsprung 7 ist nicht dargestellt. Bei dieser Variante ist das am Mitnehmer 4a angeordnete oder ausgebildete Teil 8a der ersten Befestigungsvorrichtung 8 als Zapfenausnahme 10 ausgebildet. Das am Mitnehmer 4a angeordnete oder ausgebildete Teil 12a der zweiten Befestigungsvorrichtung 12 ist ebenfalls als Zapfenaufnahme 10 ausgebildet. Besonders gut ist in dieser Darstellung die minimale lichte Weite W₁₁ im Einführkanal 11 erkennbar. Die beiden Zapfenausnahmen 10 sind spiegelsymmetrisch zueinander in der Basisplatte 13 ausgebildet.

In Fig. 19 ist nur ein winkelförmiges Montageelement 28 der Korpusschiene 17 dargestellt. An diesem Montageelement 28 ist das Teil 8b der ersten Befestigungsvorrichtung 8 angeordnet, welches als Zapfen 9 ausgebildet ist. Dieser Zapfen 9 ist einstückig mit dem Montageelement 28 ausgebildet. Im links dargestellten Detail ist erkennbar, dass die Mantelfläche F dieses Zapfens 9 zwei abgeflachte Bereiche F1 und F2 und zwei konvexe Bereiche F3 und F4 aufweist. Zudem ist ersichtlich, dass die Mantelfläche F in einem zur Zapfenachse Z rechtwinkeligen Querschnitt von der Kreisform abweicht. Dieser Querschnitt könnte auch - anders als dargestellt - z. B. vieleckig oder oval ausgebildet sein.

Fig. 20 zeigt eine erste Ausziehführung 3a mitsamt Mitnehmer 4a in einer Ansicht von unten, wobei die zweite Ausführungsvariante der Befestigungsvorrichtung 8 dargestellt. Die vertikale Schnittebene, welche den Schnitt D-D ergibt, ist eingezeichnet und führt durch die erste Befestigungsvorrichtung 8.

Im Schnitt D-D der Fig. 21 und im rechts dargestellten Detail ist der am Montageelement 28 ausgebildete Zapfen 9 erkennbar, wie er im Befestigungszustand B den Ausnehmungsrand der Zapfenaufnahme 10 im Lagerbereich 14 zumindest bereichsweise kontaktiert.

### Bezugszeichenliste:

- 1: Anordnung
- 2: bewegbares Möbelteil
- 3a: erste Ausziehführung
- 3b: zweite Ausziehführung
- 4a: Mitnehmer
- 4b: zweiter Mitnehmer
- 5: Antriebsvorrichtung
- 5a: erste Antriebsvorrichtung
- 5b: zweite Antriebsvorrichtung
- 6: Möbelkorpus
- 7: Mitnehmervorsprung
- 8: erste Befestigungsvorrichtung
- 8a: am Mitnehmer angeordneter Teil der ersten Befestigungsvorrichtung
- 8b: an der Ausziehführung angeordneter Teil der ersten Befestigungsvorrichtung
- 9: Zapfen
- 10: Zapfenaufnahme
- 11: Einführkanal
- 12: zweite Befestigungsvorrichtung
- 12a: am Mitnehmer angeordneter Teil der zweiten Befestigungsvorrichtung
- 13: Basisplatte
- 14: Lagerbereich
- 15: Einfädelbereich
- 16: Klemmelement
- 17: Korpusschiene
- 18: Ladenschiene
- 19: Möbel
- 20: Frontblende
- 21: Schubladenrückwand
- 22: Schubladenseitenwände
- 23: Schubladenboden
- 24: Synchronisierungsvorrichtung
- 25: Montageplatte
- 26: Behältnisschiene
- 27: Führungsteil
- 28: Montageelemente
- 29: Klemmelement-Gegenstück
- L: Längserstreckung der Ausziehführung
- E: Engstelle
- P: Plattenebene
- M: Montagezustand
- S: Symmetrieebene
- S1: erster Symmetriebereich
- S2: zweiter Symmetriebereich
- B: Befestigungszustand
- Z: Zapfenachse
- F: Mantelfläche
- F1, F2: abgeflachte Bereiche
- F3, F4: konvexe Bereiche
- V1: kürzeste gerade Verbindungslinie zwischen abgeflachten Bereichen
- V2: kürzeste gerade Verbindungslinie zwischen konvexen Bereichen
- W₁₁: minimale lichte Weite im Einführkanal
- W₁₄: minimale lichte Weite im Lagerbereich
- SS: Schließstellung
- OS: Offenstellung
- VB: Vorbefestigungsstellung
- ZW: Zwischenstellung

## Patentansprüche

1. Anordnung (1) aus
- einer ersten Ausziehführung (3a) für ein bewegbares Möbelteil (2) und
- einem Mitnehmer (4a) für eine Antriebsvorrichtung (5) zum Bewegen des bewegbaren Möbelteils (2) relativ zu einem Möbelkorpus (6), wobei der Mitnehmer (4a) einen Mitnehmervorsprung (7) aufweist, welcher in Wirkverbindung mit der Antriebsvorrichtung (5) bringbar ist,
wobei eine erste Befestigungsvorrichtung (8) mit einem am Mitnehmer (4a) angeordneten Teil (8a) und einem an der ersten Ausziehführung (3a) angeordneten Teil (8b) vorgesehen ist, mit welcher der Mitnehmer (4a) an der ersten Ausziehführung (3a) befestigbar ist, wobei ein Teil (8a, 8b) der ersten Befestigungsvorrichtung (8) als Zapfen (9) und ein Teil (8b, 8a) als mit dem Zapfen (9) korrespondierende Zapfenaufnahme (10) ausgebildet ist, wobei der Zapfen (9) schräg zur Längserstreckung (L) der ersten Ausziehführung (3a) gestellt ist und die Zapfenaufnahme (10) einen eine Engstelle (E) aufweisenden Einführkanal (11) für den Zapfen (9) aufweist, **dadurch gekennzeichnet, dass** der Mitnehmer (4a) einen als Zapfen (9) oder als Zapfenaufnahme (10) ausgebildeten Teil (12a) einer zweiten Befestigungsvorrichtung (12) zur optionalen Befestigung des Mitnehmers (4a) an einer zweiten Ausziehführung (3b), welche im Wesentlichen spiegelbildlich zur ersten Ausziehführung (3a) ausgebildet ist, aufweist, und dass der am Mitnehmer (4a) angeordnete Teil (8a) der ersten Befestigungsvorrichtung (8) spiegelsymmetrisch zu dem am Mitnehmer (4a) angeordneten Teil (12a) der zweiten Befestigungsvorrichtung (12) am Mitnehmer (4a) angeordnet ist.

2. Anordnung nach Anspruch 1, **dadurch gekennzeichnet, dass** der Zapfen (9) im Befestigungszustand (B) der Anordnung (1) an der Zapfenaufnahme (10) anliegt.

3. Anordnung nach Anspruch 1 oder 2, **dadurch gekennzeichnet, dass** der Zapfen (9) im Montagezustand (M) der Anordnung (1) vertikal vom Mitnehmer (4a) oder von der ersten Ausziehführung (3a) vorsteht.

4. Anordnung nach einem der Ansprüche 1 bis 3, **dadurch gekennzeichnet, dass** der Zapfen (9) eine zentrale Zapfenachse (Z) aufweist.

5. Anordnung nach einem der Ansprüche 1 bis 4, **dadurch gekennzeichnet, dass** die Zapfenaufnahme (10) in den Mitnehmer (4a) oder in die erste Ausziehführung (3a) eingeformt ist, wobei am Mitnehmer (4a) oder an der ersten Ausziehführung (3a) ein Ausnehmungsrand der Zapfenaufnahme (10) ausgebildet ist.

6. Anordnung nach einem der Ansprüche 1 bis 5, **dadurch gekennzeichnet, dass** die Zapfenaufnahme (10) einen vom Einführkanal (11) separaten Lagerbereich (14) für den Zapfen (9) aufweist.

7. Anordnung nach einem der Ansprüche 1 bis 6, **dadurch gekennzeichnet, dass** die am Mitnehmer (4a) ausgebildeten Teile (8a, 12a) der ersten Befestigungsvorrichtung (8) und der zweiten Befestigungsvorrichtung (12) als Zapfen (9) ausgebildet sind und die Zapfenaufnahme (10) an der ersten Ausziehführung (3a) angeordnet ist.

8. Anordnung nach einem der Ansprüche 1 bis 7, **dadurch gekennzeichnet, dass** an der ersten Ausziehführung (3a) nur ein Zapfen (9) oder eine Zapfenaufnahme (10) angeordnet ist.

9. Anordnung nach einem der Ansprüche 1 bis 8, **dadurch gekennzeichnet, dass** im Montagezustand (M) der Anordnung (1) das am Mitnehmer (4a) angeordnete Teil (12a) der zweiten Befestigungsvorrichtung (12) vom an der ersten Ausziehführung (3a) angeordneten Teil (8b) der ersten Befestigungsvorrichtung (8) beabstandet ist.

10. Anordnung nach einem der Ansprüche 1 bis 9, **dadurch gekennzeichnet, dass** der Mitnehmer (4a) ein von den Teilen (8a, 12a) der Befestigungsvorrichtungen (8, 12) separates, vorzugsweise zungenförmiges, Klemmelement (16) aufweist, welches im Montagezustand (M) mit der ersten Ausziehführung (3a) verbunden ist.

11. Anordnung nach einem der Ansprüche 1 bis 10, **dadurch gekennzeichnet, dass** die erste Ausziehführung (3a) eine Korpusschiene (17) und eine relativ zur Korpusschiene (17) verfahrbare Ladenschiene (18) aufweist.

12. Anordnung nach einem der Ansprüche 1 bis 11, **dadurch gekennzeichnet, dass** eine zweite Ausziehführung (3b) vorgesehen ist, welche spiegelbildlich zur ersten Ausziehführung (3a) ausgebildet ist.

13. Anordnung nach einem der Ansprüche 1 bis 12, **dadurch gekennzeichnet, dass** zumindest eine Antriebsvorrichtung (5), vorzugsweise eine Ausstoßvorrichtung, zum Bewegen des bewegbaren Möbelteils (2) relativ zum Möbelkorpus (6) vorgesehen ist, welche mit dem Mitnehmer (4a) in Wirkverbindung bringbar ist.

14. Möbel (19) mit einem Möbelkorpus (6), einem bewegbaren Möbelteil (2), insbesondere einer Schublade, und einer Anordnung (1) nach einem der Ansprüche 1 bis 13.

15. Verfahren zum Befestigen eines Mitnehmers (4a) einer Anordnung (1) nach einem der Ansprüche 1 bis 13 an einer ersten Ausziehführung (3a) einer Anordnung (1) nach einem der Ansprüche 1 bis 13, wobei der Mitnehmer (4a) aus einer Vorbefestigungsstellung (VB), in welcher der Mitnehmer (4a) schräg zur Längserstreckung (L) der ersten Ausziehführung (3a) ausgerichtet ist, über die erste Befestigungsvorrichtung (8) in einen Befestigungszustand (B) mit der ersten Ausziehführung (3a) gebracht wird, wobei dies durch Bewegen des Zapfens (9) durch die Engstelle (E) des Einführkanals (11) und durch anschließendes Verschwenken um den Zapfen (9) der ersten Befestigungsvorrichtung (8) erfolgt.

## Claims

1. An arrangement (1) comprising
- a first extension guide (3a) for a movable furniture part (2) and
- an entrainment member (4a) for a drive device (5) for moving the movable furniture part (2) in relation to a furniture carcass (6), wherein the entrainment member (4a) comprises an entrainment projection (7) that can be actively connected to the drive device (5),
wherein a first fastening device (8) is provided with a part (8a) which is arranged on the entrainment member (4a) and a part (8b) which is arranged on the first extension guide (3a), by means of which the entrainment member (4a) can be fastened to the first extension guide (3a), wherein one part (8a, 8b) of the first fastening device (8) is embodied as a pin (9) and one part (8b, 8a) is embodied as a pin-receiving element (10) corresponding to the pin (9), wherein the pin (9) is positioned obliquely to the longitudinal extension (L) of the first extension guide (3a) and the pin receiving element (10) comprises an insertion channel (11) for the pin (9), which insertion channel (11) comprises a bottleneck (E), **characterized in that** the entrainment member (4a) comprises a part (12a) of a second fastening device (12), which is embodied as a pin (9) or as a pin-receiving element (10), for optional fastening of the entrainment member (4a) to a second extension guide (3b) which is substantially laterally reversed in relation to the first extension guide (3a), and that the part (8a) of the first fastening device (8), which is arranged on the entrainment member (4a), is arranged on the entrainment member (4a) such that it is laterally reversed in relation to the part (12a) of the second fastening device (12), arranged on the entrainment member (4a).

2. The arrangement according to claim 1, **characterized in that** in the fastening state (B) of the arrangement (1) the pin (9) rests on the pin-receiving element (10).

3. The arrangement according to claim 1 or 2, **characterized in that** in the assembly condition (M) of the arrangement (1) the pin (9) is projecting vertically from the entrainment member (4a) or from the first extension guide (3a).

4. The arrangement according to one of the claims 1 to 3, **characterized in that** the pin (9) comprises a central pin axis (Z).

5. The arrangement according to one of the claims 1 to 4, **characterized in that** the pin-receiving element (10) is formed in the entrainment member (4a) or in the first extension guide (3a), wherein a recess edge of the pin-receiving element (10) is embodied on the entrainment member (4a) or on the first extension guide (3a).

6. The arrangement according to one of the claims 1 to 5, **characterized in that** the pin-receiving element (10) comprises a bearing region (14) for the pin (9), which bearing region (14) is separate from the insertion channel (11).

7. The arrangement according to one of the claims 1 to 6, **characterized in that** the parts (8a, 12a) of the first fastening device (8) and of the second fastening device (12) formed on the entrainment member (4a) are embodied as pins (9) and that the pin-receiving element (10) is arranged on the first extension guide (3a).

8. The arrangement according to one of the claims 1 to 7, **characterized in that** only one pin (9) or one pin-receiving element (10) is arranged on the first extension guide (3a).

9. The arrangement according to one of the claims 1 to 8, **characterized in that** in the assembly condition (M) of the arrangement (1) the part (12a) of the second fastening device (12) arranged on the entrainment member (4a) is distanced from the part (8b) of the first fastening device (8) arranged on the first extension guide (3a).

10. The arrangement according to one of the claims 1 to 9, **characterized in that** the entrainment member (4a) comprises a, preferably tongue-shaped, clamping element (16) which is separate from the parts (8a, 12a) of the fastening devices (8, 12) and which is connected to the extension guide (3a) in the assembly condition (M).

11. The arrangement according to one of the claims 1 to 10, **characterized in that** the first extension guide (3a) comprises a carcass rail (17) and a drawer rail (18) which is movable relative to the carcass rail (17).

12. The arrangement according to one of the claims 1 to 11, **characterized in that** a second extension guide (3b) is provided which is formed laterally reversed to the first extension guide (3a).

13. The arrangement according to one of the claims 1 to 12, **characterized in that** there is provided at least one drive device (5), preferably an ejection device, for moving the movable furniture part (2) relative to the furniture carcass (6), wherein the drive device (5) can be actively connected to the entrainment member (4a).

14. An item of furniture (19) comprising a furniture carcass (6), a movable furniture part (2), in particular a drawer, and an arrangement (1) according to one of the claims 1 to 13.

15. A method for fastening an entrainment member (4a) of an arrangement (1) according to one of the claims 1 to 13 to a first extension guide (3a) of an arrangement (1) according to one of the claims 1 to 13, wherein the entrainment member (4a) can be brought from a pre-fastening state (VB), in which the entrainment member (4a) is positioned obliquely to the longitudinal extension (L) of the first extension guide (3a), by means of the first fastening device (8) into a fastening state (B) with the first extension guide (3a), wherein this is carried out by moving the pin (9) through the bottleneck (E) of the insertion channel (11) and by a subsequent swivelling around the pin (9) of the first fastening device (8).

## Revendications

1. Ensemble (1) composé
- d'une première glissière télescopique (3a) pour un élément mobile de meuble (2) et
- d'un entraîneur (4a) pour un dispositif d'entraînement (5) destiné à déplacer l'élément mobile de meuble (2) par rapport à un corps de meuble (6), dans lequel l'entraîneur (4a) présente une partie saillante d'entraîneur (7), laquelle peut être amenée en liaison fonctionnelle avec le dispositif d'entraînement (5),
dans lequel un premier dispositif de fixation (8) est pourvu d'un élément (8a) disposé sur l'entraîneur (4a) et d'un élément (8b) disposé sur la première glissière télescopique (3a), avec lequel l'entraîneur (4a) peut être fixé à la première glissière télescopique (3a), dans lequel un élément (8a, 8b) du premier dispositif de fixation (8) est réalisé comme tenon (9) et un élément (8a, 8b) comme logement de tenon (10) correspondant au tenon (9), dans lequel le tenon (9) est incliné par rapport à l'étendue longitudinale (L) de la première glissière télescopique (3a) et le logement de tenon (10) présente un canal d'introduction (11), présentant un rétrécissement (E), pour le tenon (9),
**caractérisé en ce que** l'entraîneur (4a) présente un élément (12a), réalisé comme tenon (9) ou comme logement de tenon (10), d'un deuxième dispositif de fixation (12) pour la fixation optionnelle de l'entraîneur (4a) à une deuxième glissière télescopique (3b), laquelle est réalisée sensiblement en miroir par rapport à la première glissière télescopique (3a), et que l'élément (8a), disposé sur l'entraîneur (4a), du premier dispositif de fixation (8) est disposé sur l'entraîneur (4a) avec une symétrie spéculaire par rapport à l'élément (12a), disposé sur l'entraîneur (4a), du deuxième dispositif de fixation (12).

2. Ensemble selon la revendication 1, **caractérisé en ce que** le tenon (9), dans l'état de fixation (B) de l'ensemble (1), s'applique contre le logement de tenon (10).

3. Ensemble selon la revendication 1 ou 2, **caractérisé en ce que** le tenon (9), dans l'état de montage (M) de l'ensemble (1), fait saillie verticalement de l'entraîneur (4a) ou de la première glissière télescopique (3a).

4. Ensemble selon l'une quelconque des revendications 1 à 3, **caractérisé en ce que** le tenon (9) présente un axe central de tenon (Z).

5. Ensemble selon l'une quelconque des revendications 1 à 4, **caractérisé en ce que** le logement de tenon (10) est évidé dans l'entraîneur (4a) ou dans la première glissière télescopique (3a), dans lequel un bord d'évidement du logement de tenon (10) est réalisé sur l'entraîneur (4a) ou sur la première glissière télescopique (3a).

6. Ensemble selon l'une quelconque des revendications 1 à 5, **caractérisé en ce que** le logement de tenon (10) présente une zone de support (14) séparée du canal d'introduction (11) pour le tenon (9).

7. Ensemble selon l'une quelconque des revendications 1 à 6, **caractérisé en ce que** les éléments (8a, 12a) du premier dispositif de fixation (8) et du deuxième dispositif de fixation (12) réalisés sur l'entraîneur (4a) sont réalisés comme tenons (9) et le logement de tenon (10) est disposé sur la première glissière télescopique (3a).

8. Ensemble selon l'une quelconque des revendications 1 à 7, **caractérisé en ce qu'**un seul tenon (9) ou un logement de tenon (10) est disposé sur la première glissière télescopique (3a).

9. Ensemble selon l'une quelconque des revendications 1 à 8, **caractérisé en ce que**, dans l'état de montage (M) de l'ensemble (1), l'élément (12a), disposé sur l'entraîneur (4a), du deuxième dispositif de fixation (12) est espacé de l'élément (8b), disposé sur la première glissière télescopique (3a), du premier dispositif de fixation (8).

10. Ensemble selon l'une quelconque des revendications 1 à 9, **caractérisé en ce que** l'entraîneur (4a) présente un élément de serrage (16), de préférence en forme de languette, séparé des éléments (8a, 12a) des dispositifs de fixation (8, 12), lequel, dans l'état de montage (M), est relié à la première glissière télescopique (3a).

11. Ensemble selon l'une quelconque des revendications 1 à 10, **caractérisé en ce que** la première glissière télescopique (3a) présente un rail de corps (17) et un rail de tiroir (18) déplaçable par rapport au rail de corps (17).

12. Ensemble selon l'une quelconque des revendications 1 à 11, **caractérisé en ce qu'**une deuxième glissière télescopique (3b) est prévue, laquelle est réalisée en miroir par rapport à la première glissière télescopique (3a).

13. Ensemble selon l'une quelconque des revendications 1 à 12, **caractérisé en ce qu'**au moins un dispositif d'entraînement (5), de préférence un dispositif d'éjection, est prévu pour déplacer l'élément mobile de meuble (2) par rapport au corps de meuble (6), lequel peut être amené en liaison fonctionnelle avec l'entraîneur (4a).

14. Meuble (19) avec un corps de meuble (6), un élément mobile de meuble (2), en particulier un tiroir, et un ensemble (1) selon l'une quelconque des revendications 1 à 13.

15. Procédé pour fixer un entraîneur (4a) d'un ensemble (1) selon l'une quelconque des revendications 1 à 13 à une première glissière télescopique (3a) d'un ensemble (1) selon l'une quelconque des revendications 1 à 13, dans lequel l'entraîneur (4a) est amené d'une position de pré-fixation (VB), dans laquelle l'entraîneur (4a) est orienté de manière inclinée par rapport à l'étendue longitudinale (L) de la première glissière télescopique (3a), dans un état de fixation (B) avec la première glissière télescopique (3a) par l'intermédiaire du premier dispositif de fixation (8), dans lequel ceci s'effectue par déplacement du tenon (9) à travers le rétrécissement (E) du canal d'introduction (11) et par pivotement consécutif du premier dispositif de fixation (8) autour du tenon (9).
